# FASCICULE DE BREVET EUROPEEN

(11) **EP 3 383 562 B1**
(45) Date de publication et mention de la délivrance du brevet: **11.09.2019**
(21) Numéro de dépôt: 16819530.3
(22) Date de dépôt: 20.12.2016
(51) Int. Cl.: B21D 1/12, B21D 3/00

(54) **ECARTEUR MÉCANIQUE**
MECHANISCHER SPREIZER
MECHANICAL SPREADING APPARATUS

(30) Priorité: 22.12.2015 EP 15201996
(43) Date de publication de la demande: 10.10.2018
(73) Titulaire: Carrosserie Technic, 7033 Cuesmes (BE)
(72) Inventeur: SERBES, Haydar, 7130 Binche (BE)
(74) Mandataire: Office Kirkpatrick
(86) Numéro de dépôt international: PCT/EP2016/081842
(87) Numéro de publication internationale: WO 2017/108739

(56) Documents cités:
- US-A- 2 447 401
- US-A- 2 606 469
- US-A- 2 687 763
- US-A- 3 635 440
- US-B1- 8 511 133

## Description

L'invention se rapporte au domaine technique des écarteurs mécaniques, utilisés notamment pour le redressage du châssis d'un véhicule.

L'invention se rapporte plus particulièrement à un écarteur hydraulique pour le redressage d'un longeron du châssis d'un véhicule.

L'invention concerne un écarteur mécanique selon un axe d'écartement selon le préambule de la revendication 1, tel que divulgué dans le document US 2 606 469 A.

### État de la technique

Le document CN102275154 divulgue un écarteur hydraulique comprenant des bras d'écartement actionnés par un piston hydraulique. Ce type d'écartement peut être utilisé dans les travaux de carrosserie, en particulier pour redresser les longerons du châssis d'un véhicule courbés en raison d'un accident. Une fois les longerons redressés à l'aide d'une équerre de redressage, un pli est habituellement observé au niveau de la courbure initiale. Il est alors nécessaire d'introduire un outil écarteur à l'intérieur du longeron qui est en général une poutre avec une section creuse. Il a cependant pu être observé que le dispositif divulgué dans le document de l'art antérieur était difficile à utiliser et n'offrait pas des performances optimales pour faire disparaitre les plis observés dans les longerons.

### Résumé de l'invention

Un but de l'invention est de remédier aux inconvénients de l'art antérieur exposé ci-dessus.

La présente demande a donc pour but de proposer un écarteur facile à utiliser et efficace dans les travaux de redressage de carrosserie, en particulier pour faire disparaitre les plis observés dans les longerons du châssis d'un véhicule.

A cette fin, l'invention se rapporte à un écarteur mécanique selon un axe d'écartement, caractérisé en ce qu'il comprend un support et deux plaques d'écartement, chaque plaque d'écartement comprenant au moins un biseau, et en ce qu'il comprend également une tige centrale apte à coulisser dans ledit support entre les deux plaques d'écartement, ladite tige centrale comprenant une pluralité de biseaux ayant un profil complémentaire aux biseaux desdites plaques d'écartement, les biseaux de ladite tige centrale étant en contact avec les biseaux desdites plaques d'écartement, ledit écarteur comprenant également des moyens de rappel aptes à exercer une force de rappel sur les plaques d'écartement, des moyens d'actionnement en translation de la tige centrale et des moyens d'immobilisation des plaques d'écartement dans des plans perpendiculaires audit axe d'écartement.

Le coulissement de la tige centrale entre les deux plaques d'écartement permet d'obtenir un écartement des desdites plaques en raison du glissement relatif des biseaux de la tige centrale et de ceux des plaques d'écartement. Initialement, l'aire de contact entre les biseaux de la tige centrale et ceux des plaques d'écartement est maximale, tandis qu'elle se réduit au cours du coulissement de la tige centrale, ce qui provoque l'écartement des plaques. Le profil complémentaire des biseaux de la tige centrale et de ceux des plaques d'écartement assure l'écartement parallèle des plaques d'écartements, les pentes des biseaux de la tige centrale et des plaques d'écartement s'annulant une fois ceux-ci placés les uns en contact avec les autres. L'écartement parallèle obtenu de cette manière s'est révélé particulièrement efficace pour effectuer des travaux de redressage de carrosserie tels que l'élimination des plis sur des longerons.

Il a par ailleurs pu être observé que pour obtenir une bonne répartition des forces sur toute la longueur des plaques d'écartement, la partie biseautée des plaques doit avantageusement occuper une partie importante de la surface desdites plaques car lors de l'écartement, seules les parties biseautées des plaques restent en contact avec les biseaux de la tige centrale qui transmet la force d'écartement. La pente maximale du biseau usiné sur chaque plaque d'écartement est par ailleurs limitée par l'épaisseur des plaques d'écartement.

Selon un mode de réalisation avantageux, les plaques d'écartement de l'écarteur selon l'invention comprennent au moins deux biseaux. A épaisseur de plaque égale, en multipliant le nombre de biseaux, il est possible d'augmenter la pente de ceux-ci car leur longueur est réduite par rapport à la longueur d'un unique biseau. Avec l'augmentation de la pente des biseaux, il peut être observé que pour obtenir un écartement donné des plaques, un coulissement de la tige centrale sur une longueur moindre est nécessaire. Il a de plus pu être observé qu'une plus faible longueur de coulissement de la tige centrale est associée à une meilleure répartition des forces sur l'ensemble de la surface des plaques en cours d'écartement et par conséquent à une stabilité accrue et un parallélisme optimal de l'écarteur selon l'invention. En particulier, il a pu être déterminé qu'un nombre de biseaux égal à deux offrait des performances optimales pour l'écarteur selon l'invention tout en permettant une fabrication aisée et un coût de fabrication raisonnable pour l'écarteur selon l'invention.

Selon un mode de réalisation avantageux, les moyens d'actionnement en translation de la tige centrale comprennent un système de vérin hydraulique. D'autres moyens d'actionnement peuvent également être envisagés, tels qu'un système de vérin pneumatique ou encore tels qu'un filetage sur la tige centrale qui est alors actionnée en translation par la rotation d'une pièce taraudée entourant ladite tige centrale.

### Brève description des figures

Ces aspects ainsi que d'autres aspects de l'invention seront clarifiés dans la description détaillée de modes de réalisation particuliers de l'invention, référence étant faite aux dessins des figures, dans lesquelles :
La Fig. 1 est une vue de l'écarteur selon l'invention;
La Fig. 2 est une première vue en coupe de l'écarteur selon l'invention ;
La Fig. 3 est une seconde vue en coupe de l'écarteur selon l'invention ;

Les figures ne sont pas dessinées à l'échelle. Généralement, des éléments semblables sont dénotés par des références semblables dans les figures.

### Description détaillée de modes de réalisation particuliers

La Fig. 1 représente donc un mode de réalisation de l'écarteur selon l'invention pouvant être utilisé par exemple pour le redressage du longeron d'un véhicule selon un axe d'écartement 10. L'écarteur comprend un support 1 et deux plaques d'écartement 2. Le support 1 comprend une tête creuse 7 comprenant des ouvertures latérales 9, lesdites plaques d'écartement 2 étant insérées dans lesdites ouvertures latérales 9. Le support 1 comprend également un cylindre 11 dans lequel se trouvent la tige centrale et les moyens d'actionnement en translation de celle-ci. Les plaques d'écartement 2 comprennent des couches amovibles 12 attachées à l'aide de moyens de fixation 13. De cette manière, l'espacement initial entre les plaques d'écartement peut être ajusté en fonction des dimensions du longeron à redresser. L'écarteur comprend de plus une ouverture frontale 9 permettant le passage de la tige centrale. L'écarteur comprend en outre des saillies 8 autour desdites ouvertures latérales 9 qui jouent le rôle de moyens d'immobilisation des plaques d'écartement 2 dans des plans perpendiculaires audit axe d'écartement 10. Les plaques d'écartement doivent en effet seulement se pouvoir se déplacer dans la direction de l'axe d'écartement 10 et ne pas être mobiles dans les autres directions de l'espace.

La Fig. 2 représente une première vue en coupe de l'écarteur selon l'invention. Sur cette vue, sont visibles les biseaux 5 de la tige centrale 4, de même que les passages 6 usinés dans le support 1 qui sont traversés par des ressorts reliant les deux plaques d'écartement 2. Ces ressorts jouent donc le rôle de moyens de rappel sur les plaques d'écartement pour qu'elles restent solidaires du support.

La Fig. 3 représente une autre vue en coupe de l'écarteur selon l'invention. Sur cette vue, on peut constater que l'écarteur est en position initiale, c'est-à-dire avant écartement. Les biseaux 5 de la tige centrale 4 et les biseaux 3 des plaques d'écartement 2 sont en effet entièrement en contact les uns avec les autres. L'écartement des plaques 2 se produira lors du coulissement de la tige centrale 4 vers l'ouverture frontale 9 dans le support 1. Au fur et à mesure du coulissement de la tige centrale 4 vers l'avant, les plaques 2 s'écarteront tandis que l'aire de contact entre les biseaux 5 de la tige centrale 4 et les biseaux 3 des plaques d'écartement 2 diminuera. Sur cette Fig. 3 apparaissent également clairement les passages 6 destinés à recevoir les ressorts reliant entre elles les plaques d'écartement en vue d'exercer une force de rappel sur ces dernières.

Il apparaîtra évident pour l'homme du métier que la présente invention n'est pas limités aux exemples illustrés et décrits ci-dessus. La présence de numéros de référence ne peut être considérée comme limitative. L'usage du terme « comprend » ne peut en aucune façon exclure la présence d'autres éléments autres que ceux mentionnés. L'usage de l'article défini « un » pour introduire un élément n'exclut pas la présence d'une pluralité de ces éléments. La présente invention a été décrite en relation avec des modes de réalisations spécifiques, qui ont une valeur purement illustrative et ne doivent pas être considérés comme limitatifs.

## Revendications

1. Ecarteur mécanique selon un axe d'écartement (10), comprend un support (1) et deux plaques d'écartement (2) et une tige centrale (4), **caractérisé en ce que** chaque plaque d'écartement (2) comprend au moins un biseau (3), et **en ce que** la tige centrale (4) est apte à coulisser dans ledit support (1) entre les deux plaques d'écartement (2), ladite tige centrale (4) comprenant une pluralité de biseaux (5) ayant un profil complémentaire aux biseaux (3) desdites plaques d'écartement (2), les biseaux (5) de ladite tige centrale (4) étant en contact avec les biseaux (3) desdites plaques d'écartement (2), ledit écarteur comprenant également des moyens de rappel aptes à exercer une force de rappel sur les plaques d'écartement (2), des moyens d'actionnement en translation de la tige centrale (4) et des moyens d'immobilisation des plaques d'écartement (2) dans des plans perpendiculaires audit axe d'écartement.

2. Ecarteur selon la revendication 1, **caractérisé en ce que** chaque plaque d'écartement (2) comprend au moins deux biseaux (3).

3. Ecarteur selon l'une des revendications précédentes, **caractérisé en ce que** lesdits moyens de rappel comprennent des ressorts reliant les deux plaques d'écartement (2), lesdits ressorts traversant des passages (6) usinés dans ledit support (1).

4. Ecarteur selon l'une des revendications précédentes, **caractérisé en ce que** ledit support comprend une tête creuse (7) comprenant des ouvertures latérales (9), lesdites plaques d'écartement (2) étant insérées dans lesdites ouvertures latérales (9).

5. Ecarteur selon la revendication 4, **caractérisé en ce que** lesdits moyens d'immobilisation des plaques d'écartement comprennent des saillies (8) autour desdites ouvertures latérales (9).

6. Ecarteur selon l'une des revendications 4 et 5, **caractérisé en ce que** la tête creuse (7) comprend une ouverture frontale (9) permettant le passage de ladite tige centrale (4).

7. Ecarteur selon l'une des revendications précédentes **caractérisé en ce que** les moyens d'actionnement en translation de la tige centrale (4) comprennent un système de vérin hydraulique.

## Patentansprüche

1. Mechanischer Spreizer gemäß einer Spreizachse (10), umfasst eine Stütze (1) und zwei Spreizplatten (2) und einen mittleren Schaft (4), **dadurch gekennzeichnet, dass** jede Spreizplatte (2) mindestens eine Schrägfläche (3) umfasst, und dadurch, dass der mittlere Schaft (4) imstande ist, in der Stütze (1) zwischen den zwei Spreizplatten (2) zu gleiten, wobei der mittlere Schaft (4) eine Vielzahl von Schrägflächen (5) umfasst, die ein zu den Schrägflächen (3) der Spreizplatten (2) komplementäres Profil aufweisen, wobei die Schrägflächen (5) des mittleren Schafts (4) die Schrägflächen (3) der Spreizplatten (2) berühren, wobei der Spreizer ebenfalls Rückholmittel umfasst, die imstande sind, eine Rückholkraft auf die Spreizplatten (2) auszuüben, Betätigungsmittel zum Versetzen des mittleren Schafts (4) und Mittel zum Immobilisieren der Spreizplatten (2) in Ebenen senkrecht zur Spreizachse.

2. Spreizer nach Anspruch 1, **dadurch gekennzeichnet, dass** jede Spreizplatte (2) mindestens zwei Schrägflächen (3) umfasst.

3. Spreizer nach einem der vorstehenden Ansprüche, **dadurch gekennzeichnet, dass** die Rückholmittel Federn umfassen, die die zwei Spreizplatten (2) verbinden, wobei die Federn in der Stütze (1) eingearbeitete Durchgänge (6) durchqueren.

4. Spreizer nach einem der vorstehenden Ansprüche, **dadurch gekennzeichnet, dass** die Stütze einen Hohlkopf (7) umfasst, der seitliche Öffnungen (9) umfasst, wobei die Spreizplatten (2) in die seitlichen Öffnungen (9) eingefügt sind.

5. Spreizer nach Anspruch 4, **dadurch gekennzeichnet, dass** die Mittel zum Immobilisieren der Spreizplatten Vorsprünge (8) um die seitlichen Öffnungen (9) umfassen.

6. Spreizer nach einem der Ansprüche 4 und 5, **dadurch gekennzeichnet, dass** der Hohlkopf (7) eine Vorderöffnung (9) umfasst, die den Durchgang des mittleren Schafts (4) ermöglicht.

7. Spreizer nach einem der vorstehenden Ansprüche, **dadurch gekennzeichnet, dass** die Betätigungsmittel zum Versetzen des mittleren Schafts (4) ein hydraulisches Hebebocksystem umfassen.

## Claims

1. A mechanical spreader along a spreading axis (10), comprises a support (1) and two spreading plates (2) and a central rod (4), **characterized in that** each spreading plate (2) comprises at least one bevel (3), and **in that** the central rod (4) is able to slide in said support (1) between the two spreading plates (2), said central rod (4) comprising a plurality of bevels (5) having a profile complementary to the bevels (3) of said spreading plates (2), the bevels (5) of said central rod (4) being in contact with the bevels (3) of said spreading plates (2), said spreader also comprising return means able to exert a return force on the spreading plates (2), means for actuating the translation of the central rod (4) and means for immobilizing the spreading plates (2) in planes perpendicular to said spreading axis.

2. The spreader according to claim 1, **characterized in that** each spreading plate (2) comprises at least two bevels (3).

3. The spreader according to one of the preceding claims, **characterized in that** said return means comprise springs connecting the two spreading plates (2), said springs traversing passages (6) machined in said support (1) .

4. The spreader according to one of the preceding claims, **characterized in that** said support comprises a hollow head (7) comprising side openings (9), said spreading plates (2) being inserted into said side openings (9) .

5. The spreader according to claim 4, **characterized in that** said means for immobilizing the spreading plates comprise protrusions (8) around said side openings (9).

6. The spreader according to one of claims 4 and 5, **characterized in that** the hollow head (7) comprises a front opening (9) allowing the passage of said central rod (4).

7. The spreader according to one of the preceding claims, **characterized in that** the means for actuating the translation of the central rod (4) comprise a hydraulic jack system.
